# FASCICULE DE BREVET EUROPEEN

(11) **EP 3 418 648 B1**
(45) Date de publication et mention de la délivrance du brevet: **12.02.2020**
(21) Numéro de dépôt: 18178682.3
(22) Date de dépôt: 20.06.2018
(51) Int. Cl.: F24F 13/20, F24H 9/06, F24D 19/02, F24F 13/32, F24F 1/00, F24F 1/0057

(54) **KIT ET ENSEMBLE COMPRENANT DES DISPOSITIFS DE FIXATION D'UN APPAREIL DE CHAUFFAGE OU CLIMATISATION, ET PROCÉDÉ DE CHANGEMENT D'UN APPAREIL DE CHAUFFAGE OU CLIMATISATION**
KIT UND EINHEIT, DIE BEFESTIGUNGSVORRICHTUNGEN EINES HEIZ- ODER KLIMATISIERUNGSGERÄTS UMFASSEN, UND AUSTAUSCHVERFAHREN EINES HEIZ- ODER KLIMATISIERUNGSGERÄTS
KIT AND ASSEMBLY COMPRISING DEVICES FOR FIXING HEATING OR AIR CONDITIONING APPARATUS, AND METHOD FOR CHANGING HEATING OR AIR CONDITIONING APPARATUS

(30) Priorité: 20.06.2017 FR 1755601
(43) Date de publication de la demande: 26.12.2018
(73) Titulaire: Thermor, 45140 Saint-Jean-de-la-Ruelle (FR)
(72) Inventeur: Laberthonière, Gilles, 45000 Orléans (FR)
(74) Mandataire: Cabinet Chaillot

(56) Documents cités:
- EP-A1- 0 609 956
- CN-A- 101 788 164
- CN-U- 203 810 697
- JP-A- H06 117 664
- US-A- 2 674 430

## Description

La présente invention concerne le domaine du chauffage/climatisation, et porte particulièrement sur un dispositif de fixation d'un appareil de chauffage ou climatisation sur une surface, type mur ou plafond voire sol, sur un kit et un ensemble comprenant ledit dispositif de fixation et sur un procédé de changement d'un appareil de chauffage ou climatisation.

Le document CN 101 788 164 montre un kit de fixation pour fixer un appareil de chauffage ou climatisation sur une surface, ledit kit comprenant une pluralité de dispositifs de fixation, un trou d'ancrage étant formé dans chaque dispositif de fixation en vue de la fixation du dispositif de fixation sur la surface, chaque dispositif de fixation portant en outre un moyen d'accouplement.

Le document JP H06 117664 montre un procédé de changement d'un appareil de chauffage ou climatisation monté sur une surface, qui comprend les étapes consistant à :
- démonter l'appareil de chauffage ou climatisation de la surface,
- fixer un nouvel appareil de chauffage ou climatisation.

Les appareils de chauffage ou climatisation sont classiquement fixés sur des surfaces soit directement, soit par l'intermédiaire d'un support fixé à la surface, sur lequel est accroché ou fixé l'appareil de chauffage ou climatisation. Des trous sont donc percés dans la surface, dans lesquels sont fixés des moyens de fixation par exemple de type vis sur lesquels viennent ensuite s'accrocher l'appareil de chauffage ou climatisation.

Du fait des différentes puissances et des différentes technologies utilisées pour les appareils de chauffage ou climatisation, il est rare que les trous à percer dans la surface soient identiques pour deux appareils de chauffage ou climatisation différents. L'installation d'un appareil de chauffage ou climatisation nécessite ainsi des perçages spécifiques. Cette opération demande du temps et de la précision pour s'assurer du bon positionnement des perçages, ce qui peut freiner certains utilisateurs.

En rénovation, lors du remplacement d'un appareil de chauffage ou climatisation, typiquement un convecteur électrique, il est donc souvent nécessaire de repercer des trous dans la surface pour y fixer l'appareil. En plus de la compétence requise pour l'installation, l'ajout de nouveaux trous dans la surface détériore l'isolation du bâti et peut engendrer des visualisations inesthétiques.

Il existe des gabarits de pose et de perçage pour faciliter le montage de l'appareil de chauffage ou climatisation. Le gabarit présente les positions des différents perçages indiqués et facilite donc l'installation de l'appareil de chauffage ou climatisation, mais demande toujours de percer la surface.

Il existe également des kits de montage universels, vendus pour fixer plusieurs types d'appareils de chauffage ou climatisation. Ces kits s'adaptent en fonction des appareils de chauffage ou climatisation mais ne facilitent aucunement le montage et ne s'adaptent pas en fonction des trous dans le mur.

Il existe également des supports pour appareil de chauffage ou climatisation qui sont réglables en position une fois fixés sur la surface. L'inconvénient de ces supports est qu'ils ne permettent pas d'adapter sur des trous existants tous types d'appareil de chauffage ou climatisation.

Il existe donc un besoin pour un produit robuste, permettant d'adapter sur des trous déjà percés dans une surface, n'importe quel appareil de chauffage ou climatisation ou son support associé.

La présente invention a donc pour objet un kit de fixation pour fixer un appareil de chauffage ou climatisation sur une surface, caractérisé par le fait qu'il comprend une pluralité de dispositifs de fixation et un support sur lequel l'appareil de chauffage ou climatisation est destiné à s'accrocher, un trou d'ancrage étant formé dans chaque dispositif de fixation en vue de la fixation du dispositif de fixation sur la surface, chaque dispositif de fixation portant en outre un moyen d'accouplement avec le support, ledit support comportant une pluralité de moyens d'accrochage en vue de sa fixation sur la surface, et chaque moyen d'accrochage du support étant conçu pour être fixé directement dans un trou préformé dans la surface ou fixé dans le trou préformé dans la surface par l'intermédiaire de l'un desdits dispositifs de fixation, le trou d'ancrage de chaque dispositif de fixation étant alors destiné à coopérer avec le trou préformé dans ladite surface, le moyen d'accouplement de chaque dispositif de fixation étant configuré pour coopérer avec le moyen d'accrochage dudit support.

Le dispositif de fixation selon l'invention permet ainsi de rattraper la distance entre un trou déjà percé dans la surface et l'emplacement de fixation de l'appareil de chauffage ou climatisation ou son support.

Selon un mode de réalisation particulier, le moyen d'accouplement de chaque dispositif de fixation est constitué par un trou d'accouplement formé dans le dispositif de fixation.

Selon un mode de réalisation particulier, le trou d'accouplement est oblong. Le trou d'ancrage pourrait également être oblong.

Il est ainsi possible de rattraper une longueur importante entre le trou déjà percé dans la surface et l'emplacement de fixation de l'appareil de chauffage ou climatisation ou son support
Selon un mode de réalisation particulier, le trou d'accouplement est distinct du trou d'ancrage ou confondu avec celui-ci. Ainsi, par exemple, le trou d'ancrage et le trou d'accouplement peuvent être deux emplacements différents d'un trou oblong.

Selon un mode de réalisation particulier, le moyen d'accouplement de chaque dispositif de fixation est constitué par une saillie.

Selon un mode de réalisation particulier, la saillie est une pointe à extrémité arrondie. Elle est alors destinée à coopérer avec un trou formé dans l'appareil de chauffage ou climatisation ou son support, à la manière d'une biellette.

Selon un mode de réalisation particulier, la saillie est montée orientable sur le dispositif. Elle est alors destinée à coopérer avec une fente formée dans l'appareil de chauffage ou climatisation ou son support.

Selon un mode de réalisation particulier, chaque dispositif de fixation est formé d'un seul tenant.

Selon un mode de réalisation particulier, chaque dispositif de fixation est constitué d'une pièce d'ancrage dans laquelle est formé le trou d'ancrage, et d'une pièce d'accouplement sur laquelle est formé le moyen d'accouplement, la pièce d'ancrage et la pièce d'accouplement étant solidarisées par une pièce de liaison indépendante ou formée d'un seul tenant avec l'une de la pièce d'ancrage ou de la pièce d'accouplement.

Chaque dispositif peut par exemple soit être constitué d'une baguette ou tige percée à une extrémité, et maintenue à l'autre extrémité par une bride, auquel cas chaque dispositif est constitué de deux éléments, soit être constitué d'une baguette ou tige maintenue à deux extrémités par deux brides percées, auquel cas chaque dispositif est constitué de trois éléments.

Selon un mode de réalisation particulier, chaque dispositif de fixation est plat, en forme de banane ou croissant de lune, de demi-lune, de baguette, de rond, ou de carré.

Comme indiqué plus haut, des trous d'ancrage et d'accouplement, ponctuels ou oblongs, peuvent être formés, les trous suivant avantageusement la forme de chaque dispositif.

Selon un mode de réalisation particulier, chaque dispositif de fixation est en métal, en plastique, en bois, en matériau composite, ou en une combinaison de ceux-ci.

Selon un mode de réalisation particulier, le kit de fixation comprend en outre des moyens de solidarisation d'un moyen d'accrochage de support avec le moyen d'accouplement de dispositif de fixation.

Selon un mode de réalisation particulier, le support comprend un châssis en H ou en T ou encore en W. L'invention n'est toutefois pas limitée à cet égard, et peut trouver à s'appliquer quelle que soit la forme du support, par exemple un cadre, ou deux barres, non nécessairement reliées.

L'invention a également pour objet un ensemble appareil de chauffage ou climatisation comprenant un appareil de chauffage ou climatisation et un kit de fixation tel que décrit ci-dessus.

L'invention a également pour objet un procédé de changement d'un appareil de chauffage ou climatisation monté sur une surface, caractérisé par le fait qu'il comprend les étapes consistant à :
- démonter l'appareil de chauffage ou climatisation monté sur la surface,
- fixer un nouvel appareil de chauffage ou climatisation en utilisant un kit de fixation tel que défini ci-dessus, sans percer de nouveau trou dans la surface, en fixant chaque moyen d'accrochage du support du nouvel appareil de chauffage ou climatisation à un trou déjà formé dans la surface soit directement, soit par l'intermédiaire de l'un des dispositifs de fixation du kit de fixation lorsque le moyen d'accrochage du support n'est pas aligné avec un trou déjà formé dans la surface.

L'invention a également pour objet un procédé de changement d'un appareil de chauffage ou climatisation monté sur une surface, caractérisé par le fait qu'il comprend les étapes consistant à :
- démonter l'appareil de chauffage ou climatisation de la surface,
- fixer un nouvel appareil de chauffage ou climatisation ou son support en utilisant au moins un dispositif de fixation, un trou d'ancrage étant formé dans chaque dispositif de fixation en vue de la fixation du dispositif de fixation sur la surface, chaque dispositif de fixation portant en outre un moyen d'accouplement configuré pour s'accoupler avec un moyen complémentaire porté par l'un de l'appareil de chauffage ou climatisation et de son support, le nouvel appareil de chauffage ou climatisation ou son support étant fixé, sans percer de nouveau trou dans la surface, en fixant chaque moyen d'accrochage du nouvel appareil de chauffage ou climatisation ou de son support à un trou déjà formé dans la surface soit directement, soit par l'intermédiaire de l'un de l'au moins un dispositif de fixation lorsque le moyen d'accrochage du nouvel appareil de chauffage ou climatisation ou de son support n'est pas aligné avec un trou déjà formé dans la surface.

Par l'expression « démonter l'appareil de chauffage ou climatisation monté sur la surface », on entend, lorsque l'appareil de chauffage ou climatisation est monté sur un support, déposer l'appareil de chauffage ou climatisation de son support puis démonter le support, et lorsque l'appareil de chauffage ou climatisation est monté directement sur la surface, démonter l'appareil de chauffage ou climatisation.

Pour mieux illustrer l'objet de la présente invention, on va en décrire ci-après, à titre illustratif et non limitatif, trois modes de réalisation préférés, avec référence aux dessins annexés.

Sur ces dessins :
- les Figures 1a et 1b sont des vues en perspective d'un dispositif de fixation selon une première et une deuxième variante d'un premier mode de réalisation de l'invention ;
- la Figure 2 est une vue analogue à la Figure 1 d'un dispositif de fixation selon un deuxième mode de réalisation de l'invention ;
- la Figure 3 est une vue analogue à la Figure 1 d'un dispositif de fixation selon un troisième mode de réalisation de l'invention ;
- la Figure 4 est une vue en utilisation d'un kit selon la présente invention ; et
- la Figure 5 est une vue de détail de la Figure 4.

Si l'on se réfère à la Figure la, on peut voir que l'on a représenté un dispositif de fixation 1 selon une première variante d'un premier mode de réalisation de l'invention.

Le dispositif de fixation 1 est en forme de barre plate 2, deux trous traversants étant formés dans son épaisseur : un premier trou rond 3, formé à une extrémité de la barre 2, et un deuxième trou oblong 4, de direction longitudinale identique à celle de la barre 2, l'une des extrémités du trou oblong 4 étant à l'extrémité de la barre 2 opposée à celle sur laquelle est formé le trou rond 3.

Le dispositif de fixation 1 selon le premier mode de réalisation est destiné, comme pour les autres modes de réalisation, à rattraper la longueur entre un trou préexistant formé dans une surface et un moyen d'accrochage d'appareil de chauffage ou climatisation.

Dans cette première variante, le trou rond 3 est destiné à recevoir un boulon 5, comprenant une vis à tête plate 6, une rondelle 7 et un écrou 8.

Comme représenté sur la Figure la, la tête de la vis 6 est placée sous la barre 2, et permet de fixer entre la face supérieure de la barre 2 et la rondelle 7 et l'écrou 8 un support d'appareil de chauffage ou climatisation ou directement un appareil de chauffage ou climatisation, comme cela sera décrit plus en détail ci-après.

La rondelle 9 sert quant à elle à fixer dans le trou oblong 4, au moyen d'une vis non représentée, le dispositif de fixation 1 dans un trou préexistant formé dans la surface murale, comme cela sera décrit plus en détail ci-après.

Si l'on se réfère à la Figure 1b, on peut voir que l'on a représenté une deuxième variante du premier mode de réalisation.

Comme dans la première variante, le dispositif de fixation 1' est en forme de barre plate 2', deux trous traversants étant formés dans son épaisseur : un premier trou rond 3', formé à une extrémité de la barre 2', et un deuxième trou oblong 4', de direction longitudinale identique à celle de la barre 2', l'une des extrémités du trou oblong 4' étant à l'extrémité de la barre 2' opposée à celle sur laquelle est formé le trou rond 3'.

Dans cette deuxième variante, le trou oblong 4' est destiné à recevoir un boulon 5', comprenant une vis 6', une rondelle 7' et un écrou 8'.

Comme représenté sur la Figure 1b, la tête de la vis 6' est placée sous la barre 2', et permet de fixer entre la face supérieure de la barre 2' et la rondelle 7' et l'écrou 8' un support d'appareil de chauffage ou climatisation ou directement un appareil de chauffage ou climatisation, comme cela sera décrit plus en détail ci-après.

Le trou rond 3' sert quant à lui à fixer dans le trou rond 3', au moyen d'une vis et facultativement d'une rondelle non représentées, le dispositif de fixation 1' dans un trou préexistant formé dans la surface murale, comme cela sera décrit plus en détail ci-après.

Le décrochement 1a' formé dans la barre 2' sert à accommoder l'épaisseur de la tête de vis 6', entre la surface murale et la partie inférieure de la barre 2'.

Si l'on se réfère à la Figure 2, on peut voir que l'on a représenté un dispositif de fixation 11 selon un deuxième mode de réalisation.

Le dispositif de fixation 11 est en forme de barre plate 12, avec une saillie 13 formée à une extrémité de la barre 12 et un trou oblong 14 formé à travers la barre 12, de direction longitudinale identique à celle de la barre 12, l'une des extrémités du trou oblong 14 étant à l'extrémité de la barre 12 opposée à celle sur laquelle est formée la saillie 13.

La saillie 13 comporte une base cylindrique 13a, un décrochement 13b formé à l'extrémité de la base cylindrique 13a opposée à celle solidarisée à la barre 12, et une extrémité libre arrondie 13c formée au-dessus du décrochement 13b.

Dans ce mode de réalisation, la saillie 13 est destinée à coopérer avec un trou correspondant formé dans l'appareil de chauffage ou climatisation ou son support. Ce trou correspondant peut par exemple être en forme de trou de serrure afin que l'extrémité libre arrondie 13c de la saillie 13 entre dans le trou par sa partie élargie pour être bloquée dans la partie plus étroite. Le trou oblong 14 sert quant à lui, comme dans la première variante du premier mode de réalisation, à fixer le dispositif de fixation 11 dans un trou préexistant formé dans une surface.

Si l'on se réfère à la Figure 3, on peut voir que l'on a représenté un dispositif de fixation 21 selon un troisième mode de réalisation.

Le dispositif de fixation 21 est en forme de barre plate 22, avec un trou 23 à une extrémité de la barre 22 et un trou oblong 24 formé à travers la barre 22, de direction longitudinale identique à celle de la barre 22, l'une des extrémités du trou oblong 24 étant à l'extrémité de la barre 22 opposée à celle sur laquelle est formé le trou 23.

Une saillie en cornière 25 présente un trou 25a dans l'une de ses faces, destiné à coopérer avec le trou 23 formé dans la barre 22.

Un boulon comprenant une vis 26, une rondelle 27 et un écrou 28 permettent de fixer la cornière 25 sur la barre 22, en orientant l'angle formé par la cornière 25 par rapport à la barre 22.

Dans ce mode de réalisation, la cornière 25 est destinée à coopérer avec une fente correspondante formée dans l'appareil de chauffage ou climatisation ou son support, le trou oblong 24 servant quant à lui, comme dans la première variante du premier mode de réalisation, à fixer le dispositif de fixation 21 dans un trou préexistant formé dans une surface.

Dans tous les modes de réalisation, on a donc une partie du dispositif de fixation qui permet sa fixation dans un trou préexistant sur la surface et une partie destinée à coopérer avec l'appareil de chauffage ou climatisation ou son support.

D'autres variantes selon le même principe entrent également dans le cadre de la présente invention. Ainsi, l'extrémité du dispositif de fixation peut porter tout moyen destiné à coopérer pour un accrochage à un moyen complémentaire porté par l'appareil de chauffage ou climatisation ou son support.

L'invention n'est également pas limitée par la taille, la dimension ou la disposition du ou des trous formés dans la barre. Un unique trou oblong, plusieurs trous ronds discrets, plusieurs trous oblongs, des trous de toutes formes et toutes combinaisons de trous sont envisagés dans le cadre de la présente invention.

Le ou les trous permettent, avec un unique dispositif de fixation, de pouvoir rattraper plusieurs écartements entre le trou préexistant et la fixation de l'appareil de chauffage/climatisation ou son support, de manière continue par un trou oblong ou de manière discrète avec des trous séparés d'un pas constant ou non. Le dispositif de fixation selon l'invention est donc utilisable avec une grande diversité de trous préexistants et d'appareils de chauffage/climatisation.

Si l'on se réfère maintenant aux Figures 4 et 5, on peut voir que l'on a représenté une utilisation de dispositifs de fixation selon l'invention avec un support d'appareil de chauffage/climatisation 30 sur une surface S.

Le support d'appareil de chauffage/climatisation 30 est un support en H, comprenant dans le mode de réalisation non limitatif représenté, deux montants 31 et 32 reliés par une traverse 33, les montants 31 et 32 étant reliés à la traverse 33 par des moyens de fixation par exemple de type vis 34.

L'invention n'est pas limité à ce support, et tout support, en H, en T, en W, ou constitué d'au moins un montant/une traverse entre dans le cadre de la présente invention.

Le support 30 présente des trous préformés 35, à travers lesquels fixer des boulons 36 en vue de fixer le support 30 sur une surface (mur ou plafond par exemple).

Sur la surface sont également préformés des trous 37, par exemple issus du montage sur la même surface d'un autre appareil de chauffage/climatisation, qui ne sont pas en correspondance avec les trous 35 du support 30.

Afin de rattraper le décalage ou écartement entre chaque trou 35 et chaque trou 37, des dispositifs de fixation 38 sont disposés entre les deux trous.

Dans le mode de réalisation représenté sur les Figures 4 et 5, le dispositif de fixation 38 est selon le premier mode de réalisation, deuxième variante, sans le décrochement 1a' de cette deuxième variante du premier mode de réalisation, le dispositif de fixation étant donc une barre plate avec deux trous, l'un rond, pour une fixation par une vis 39 dans le trou 37, l'autre oblong pour une fixation par boulon 36 au support 30.

Il est à noter qu'il n'est pas forcément nécessaire d'avoir autant de dispositifs de fixation 38 que de trous 35. Il est en effet possible d'aligner un ou plusieurs trous 35, 37, et d'utiliser des dispositifs de fixation 38 uniquement pour les couples de trous 35, 37 décalés.

Comme indiqué plus haut en liaison avec les deuxième et troisième modes de réalisation, chaque dispositif de fixation peut être fixé au support autrement que par boulon : par coopération d'une extrémité arrondie d'une saillie sur le dispositif de fixation avec un trou formé dans le support (deuxième mode de réalisation) ou par coopération d'une cornière sur le dispositif de fixation avec une fente formée dans le support (troisième mode de réalisation), auquel cas une orientation de l'angle formé par la cornière préalable pourra être nécessaire afin de garantir une bonne coopération avec les fentes du support.

De même, il est également envisagé dans le cade de la présente invention que les dispositifs de fixation coopèrent directement avec l'appareil de chauffage ou climatisation.

L'invention permet le changement d'un appareil de chauffage ou climatisation monté sur une surface par l'intermédiaire d'un support mural, par les étapes consistant à :
- détacher l'appareil de chauffage ou climatisation monté sur la surface de son support mural,
- démonter le support mural de la surface,
- fixer un nouvel appareil de chauffage ou climatisation ou son support en utilisant au moins un dispositif de fixation tel que défini ci-dessus ou un kit de fixation tel que défini ci-dessus, sans percer de nouveau trou dans la surface, en fixant chaque moyen d'accrochage du nouvel appareil de chauffage ou climatisation ou de son support à un trou déjà formé dans la surface soit directement, soit par l'intermédiaire d'un dispositif de fixation lorsque le moyen d'accrochage du nouvel appareil de chauffage ou climatisation ou de son support n'est pas aligné avec un trou déjà formé dans la surface.

## Revendications

1. Kit de fixation pour fixer un appareil de chauffage ou climatisation sur une surface (S), ledit kit comprenant une pluralité de dispositifs de fixation (1 ; 1' ; 11, 21 ; 38) et un support (30) sur lequel l'appareil de chauffage ou climatisation est destiné à s'accrocher, un trou d'ancrage (4 ; 4'; 14 ; 24) étant formé dans chaque dispositif de fixation (1 ; 1' ; 11, 21 ; 38) en vue de la fixation du dispositif de fixation (1 ; 1' ; 11, 21 ; 38) sur la surface (S), chaque dispositif de fixation (1; 1' ; 11, 21 ; 38) portant en outre un moyen d'accouplement (3 ; 3'; 13 ; 25) avec le support (30), ledit support (30) comportant une pluralité de moyens d'accrochage (35) en vue de sa fixation sur la surface (S), et chaque moyen d'accrochage (35) du support (30) étant conçu pour être fixé directement dans un trou préformé (37) dans la surface (S) ou fixé dans le trou préformé (37) dans la surface (S) par l'intermédiaire de l'un desdits dispositifs de fixation (1 ; 1' ; 11, 21 ; 38), le trou d'ancrage (4 ; 4'; 14 ; 24) de chaque dispositif de fixation (1 ; 1' ; 11, 21 ; 38) étant alors destiné à coopérer avec le trou préformé (37) dans ladite surface (S), le moyen d'accouplement de chaque dispositif de fixation (1 ; 1' ; 11, 21 ; 38) étant configuré pour coopérer avec le moyen d'accrochage dudit support (30).

2. Kit de fixation selon la revendication 1, **caractérisé par le fait que** le moyen d'accouplement de chaque dispositif de fixation (1 ; 1' ; 38) est constitué par un trou d'accouplement (3 ; 3' ) formé dans le dispositif de fixation (1 ; 1' ; 38).

3. Kit de fixation selon la revendication 2, **caractérisé par le fait que** le trou d'accouplement est oblong (3').

4. Kit de fixation selon la revendication 2 ou la revendication 3, **caractérisé par le fait que** le trou d'accouplement (3 ; 3' ) est distinct du trou d'ancrage (4 ; 3').

5. Kit de fixation selon la revendication 1, **caractérisé par le fait que** le moyen d'accouplement de chaque dispositif de fixation (11 ; 21) est constitué par une saillie (13 ; 25).

6. Kit de fixation selon la revendication 5, **caractérisé par le fait que** la saillie (13) est une pointe à extrémité arrondie (13c).

7. Kit de fixation selon la revendication 5, **caractérisé par le fait que** la saillie (25) est montée orientable sur le dispositif (21).

8. Kit de fixation selon l'une des revendications 1 à 7, **caractérisé par le fait que** chaque dispositif de fixation (1 ; 1' ; 11, 21 ; 38) est formé d'un seul tenant.

9. Kit de fixation selon l'une des revendications 1 à 7, **caractérisé par le fait que** chaque dispositif de fixation est constitué d'une pièce d'ancrage dans laquelle est formé le trou d'ancrage, et d'une pièce d'accouplement sur laquelle est formé le moyen d'accouplement, la pièce d'ancrage et la pièce d'accouplement étant solidarisées par une pièce de liaison indépendante ou formée d'un seul tenant avec l'une de la pièce d'ancrage ou de la pièce d'accouplement.

10. Kit de fixation selon l'une des revendications 1 à 9, **caractérisé par le fait que** chaque dispositif de fixation est plat, en forme de banane, de demi-lune, de baguette, de rond, ou de carré.

11. Kit de fixation selon l'une des revendications 1 à 10, **caractérisé par le fait que** chaque dispositif de fixation est en métal, en plastique, en bois, en matériau composite, ou en une combinaison de ceux-ci.

12. Kit de fixation selon l'une des revendications 1 à 11, **caractérisé par le fait qu'**il comprend en outre des moyens de solidarisation d'un moyen d'accrochage de support (30) avec le moyen d'accouplement de dispositif de fixation (38).

13. Ensemble appareil de chauffage ou climatisation comprenant un appareil de chauffage ou climatisation et un kit de fixation selon l'une des revendications 1 à 12.

14. Procédé de changement d'un appareil de chauffage ou climatisation monté sur une surface (S), comprenant les étapes consistant à :
- démonter l'appareil de chauffage ou climatisation de la surface (S),
- fixer un nouvel appareil de chauffage ou climatisation en utilisant un kit de fixation selon l'une des revendications 1 à 12, sans percer de nouveau trou (37) dans la surface (S), en fixant chaque moyen d'accrochage du support (30) du nouvel appareil de chauffage ou climatisation à un trou (37) déjà formé dans la surface (S) soit directement, soit par l'intermédiaire de l'un des dispositifs de fixation (38) du kit de fixation lorsque le moyen d'accrochage du support (30) n'est pas aligné avec un trou (37) déjà formé dans la surface.

15. Procédé de changement d'un appareil de chauffage ou climatisation monté sur une surface (S), comprenant les étapes consistant à :
- démonter l'appareil de chauffage ou climatisation de la surface (S),
- fixer un nouvel appareil de chauffage ou climatisation ou son support (30) en utilisant au moins un dispositif de fixation (1 ; 1' ; 11, 21 ; 38), un trou d'ancrage (4 ; 4' 14 ; 24) étant formé dans chaque dispositif de fixation (1 ; 1' ; 11, 21 ; 38) en vue de la fixation du dispositif de fixation (1 ; 1' ; 11, 21 ; 38) sur la surface (S), chaque dispositif de fixation (1 ; 1' ; 11, 21 ; 38) portant en outre un moyen d'accouplement (3 ; 3'; 13 ; 25) configuré pour s'accoupler avec un moyen complémentaire porté par l'un de l'appareil de chauffage ou climatisation et de son support (30), le nouvel appareil de chauffage ou climatisation ou son support (30) étant fixé, sans percer de nouveau trou (37) dans la surface (S), en fixant chaque moyen d'accrochage du nouvel appareil de chauffage ou climatisation ou de son support à un trou (37) déjà formé dans la surface (S) soit directement, soit par l'intermédiaire de l'un de l'au moins un dispositif de fixation (1 ; 1' ; 11, 21 ; 38) lorsque le moyen d'accrochage du nouvel appareil de chauffage ou climatisation ou de son support n'est pas aligné avec un trou (37) déjà formé dans la surface.

## Patentansprüche

1. Befestigungskit zum Befestigen eines Heiz- oder Klimatisierungsgeräts auf einer Fläche (S), wobei das Kit eine Vielzahl von Befestigungsvorrichtungen (1; 1'; 11, 21; 38) und einen Halter (30) umfasst, auf dem das Heiz- oder Klimatisierungsgerät bestimmt ist, sich festzuklammern, wobei ein Verankerungsloch (4; 4'; 14; 24) in jeder Befestigungsvorrichtung (1; 1'; 11, 21; 38) im Hinblick auf die Befestigung der Befestigungsvorrichtung (1; 1'; 11, 21; 38) auf der Fläche (S) ausgebildet ist, wobei jede Befestigungsvorrichtung (1; 1'; 11, 21; 38) ferner ein Kopplungsmittel (3; 3'; 13; 25) mit dem Halter (30) trägt, wobei der Halter (30) eine Vielzahl von Klammermitteln (35) im Hinblick auf seine Befestigung auf der Fläche (S) aufweist, und jedes Klammermittel (35) des Halters (30) gestaltet ist, um direkt in einem in der Fläche (S) vorgeformten Loch (37) befestigt oder in dem in der Fläche (S) vorgeformten Loch (37) mittels einer der Befestigungsvorrichtungen (1; 1'; 11, 21; 38) befestigt zu sein, wobei das Verankerungsloch (4; 4'; 14; 24) jeder Befestigungsvorrichtung (1; 1'; 11, 21; 38) dann dazu bestimmt ist, mit dem in der Fläche (S) vorgeformten Loch (37) zusammenzuwirken, wobei das Kopplungsmittel jeder Befestigungsvorrichtung (1; 1'; 11, 21; 38) konfiguriert ist, um mit dem Klammermittel des Halters (30) zusammenzuwirken.

2. Befestigungskit nach Anspruch 1, **dadurch gekennzeichnet, dass** das Kopplungsmittel jeder Befestigungsvorrichtung (1; 1'; 38) aus einem in der Befestigungsvorrichtung (1; 1'; 38) ausgebildeten Kopplungsloch (3; 3') besteht.

3. Befestigungskit nach Anspruch 2, **dadurch gekennzeichnet, dass** das Kopplungsloch länglich (3') ist.

4. Befestigungskit nach Anspruch 2 oder Anspruch 3, **dadurch gekennzeichnet, dass** sich das Kopplungsloch (3; 3') vom Verankerungsloch (4; 3') unterscheidet.

5. Befestigungskit nach Anspruch 1, **dadurch gekennzeichnet, dass** das Kopplungsmittel jeder Befestigungsvorrichtung (11; 21) aus einem Vorsprung (13; 25) besteht.

6. Befestigungskit nach Anspruch 5, **dadurch gekennzeichnet, dass** der Vorsprung (13) eine Spitze mit abgerundetem Ende (13c) ist.

7. Befestigungskit nach Anspruch 5, **dadurch gekennzeichnet, dass** der Vorsprung (25) ausrichtbar auf der Vorrichtung (21) angebracht ist.

8. Befestigungskit nach einem der Ansprüche 1 bis 7, **dadurch gekennzeichnet, dass** jede Befestigungsvorrichtung (1; 1'; 11, 21; 38) zusammenhängend gebildet ist.

9. Befestigungskit nach einem der Ansprüche 1 bis 7, **dadurch gekennzeichnet, dass** jede Befestigungsvorrichtung aus einem Verankerungsteil besteht, in welchem das Verankerungsloch ausgebildet ist, und einem Kopplungsteil, auf dem das Kopplungsmittel ausgebildet ist, wobei das Verankerungsteil und das Kopplungsteil durch ein unabhängiges Verbindungsteil fest verbunden sind oder zusammenhängend mit einem von dem Verankerungsteil oder von dem Kopplungsteil gebildet sind.

10. Befestigungskit nach einem der Ansprüche 1 bis 9, **dadurch gekennzeichnet, dass** jede Befestigungsvorrichtung flach, bananen-, halbmond-, baguetteförmig, rund oder quadratisch ist.

11. Befestigungskit nach einem der Ansprüche 1 bis 10, **dadurch gekennzeichnet, dass** jede Befestigungsvorrichtung aus Metall, Kunststoff, Holz, Verbundmaterial oder aus einer Kombination derselben ist.

12. Befestigungskit nach einem der Ansprüche 1 bis 11, **dadurch gekennzeichnet, dass** es ferner Mittel zum festen Verbinden eines Klammermittels eines Halters (30) mit dem Kopplungsmittel einer Befestigungsvorrichtung (38) umfasst.

13. Heiz- oder Klimatisierungsgeräteeinheit, umfassend ein Heiz- oder Klimatisierungsgerät und ein Befestigungskit nach einem der Ansprüche 1 bis 12.

14. Verfahren zum Austausch eines auf einer Fläche (S) angebrachten Heiz-oder Klimatisierungsgeräts, umfassend die folgenden Schritte:
- Demontieren des Heiz- oder Klimatisierungsgeräts von der Fläche (S),
- Befestigen eines neuen Heiz- oder Klimatisierungsgeräts unter Verwendung eines Befestigungskits nach einem der Ansprüche 1 bis 12 ohne Bohren eines neuen Lochs (37) in die Fläche (S) durch Befestigen jedes Klammermittels des Halters (30) des neuen Heiz- oder Klimatisierungsgeräts in einem bereits in der Fläche (S) ausgebildeten Loch (37) entweder direkt oder über eine der Befestigungsvorrichtungen (38) des Befestigungskits, wenn das Klammermittel des Halters (30) nicht mit einem bereits in der Fläche ausgebildeten Loch (37) ausgerichtet ist.

15. Verfahren zum Austausch eines auf einer Fläche (S) angebrachten Heiz-oder Klimatisierungsgeräts, umfassend die folgenden Schritte:
- Demontieren des Heiz- oder Klimatisierungsgeräts von der Fläche (S),
- Befestigen eines neuen Heiz- oder Klimatisierungsgeräts oder seines Halters (30) unter Verwendung von mindestens einer Befestigungsvorrichtung (1; 1'; 11, 21; 38), wobei ein Verankerungsloch (4; 4'; 14; 24) in jeder Befestigungsvorrichtung (1; 1'; 11, 21; 38) im Hinblick auf die Befestigung der Befestigungsvorrichtung (1; 1'; 11, 21; 38) auf der Fläche (S) ausgebildet ist, wobei jede Befestigungsvorrichtung (1; 1'; 11, 21; 38) ferner ein Kopplungsmittel (3; 3'; 13; 25) trägt, das konfiguriert ist, um sich mit einem komplementären Mittel zu koppeln, das von einem von dem Heiz- oder Klimatisierungsgerät und seinem Halter (30) getragen wird, wobei das neue Heiz-oder Klimatisierungsgerät oder sein Halter (30) in der Fläche (S) befestigt ist, ohne ein neues Loch (37) zu bohren, durch Befestigung jedes Klammermittels des neuen Heiz- oder Klimatisierungsgeräts oder seines Halters in einem bereits in der Fläche (S) ausgebildeten Loch (37) entweder direkt oder über eine der mindestens einen Befestigungsvorrichtung (1; 1'; 11, 21; 38), wenn das Klammermittel des neuen Heiz-oder Klimatisierungsgeräts oder sein Halter nicht mit dem bereits in der Fläche ausgebildeten Loch (37) ausgerichtet ist.

## Claims

1. A fixing kit for fixing a heating or air conditioning apparatus on a surface (S), said kit comprising a plurality of fixing devices (1; 1'; 11, 21; 38) and a support (30) on which the heating or air conditioning apparatus is intended to be attached, an anchoring hole (4; 4'; 14; 24) being formed in each fixing device (1; 1'; 11, 21; 38) for the fixing of the fixing device (1; 1'; 11, 21; 38) on the surface (S), each fixing device (1; 1'; 11, 21; 38) further bearing a coupling means (3; 3'; 13; 25) with the support (30), said support (30) including a plurality of attachment means (35) for the fixing thereof on the surface (S), and each attachment means (35) of the support (30) being designed to be fixed directly in a preformed hole (37) in the surface (S) or fixed in the preformed hole (37) in the surface (S) by means of one of said fixing devices (1; 1'; 11, 21; 38), the anchoring hole (4; 4'; 14; 24) of each fixing device (1; 1'; 11, 21; 38) then being intended to cooperate with the preformed hole (37) in said surface (S), the coupling means of each fixing device (1; 1'; 11, 21; 38) being configured to cooperate with the attachment means of said support (30).

2. The fixing kit according to claim 1, **characterized in that** the coupling means of each fixing device (1; 1'; 38) is made up of a coupling hole (3; 3') formed in the fixing device (1; 1'; 38).

3. The fixing kit according to claim 2, **characterized in that** the coupling hole is oblong (3').

4. The fixing kit according to claim 2 or claim 3, **characterized in that** the coupling hole (3; 3') is separate from the anchoring hole (4; 3').

5. The fixing kit according to claim 1, **characterized in that** the coupling means of each fixing device (11; 21) is made up of a protrusion (13; 25).

6. The fixing kit according to claim 5, **characterized in that** the protrusion (13) is a tip with a rounded end (13c).

7. The fixing kit according to claim 5, **characterized in that** the protrusion (25) is rotatably mounted on the device (21).

8. The fixing kit according to one of claims 1 to 7, **characterized in that** each fixing device (1; 1'; 11, 21; 38) is formed in one piece.

9. The fixing kit according to one of claims 1 to 7, **characterized in that** each fixing device is formed by an anchoring piece in which the anchoring hole is formed, and a coupling piece on which the coupling means is formed, the anchoring piece and the coupling piece being secured by an independent connecting piece or formed in one piece with one of the anchoring piece or the coupling piece.

10. The fixing kit according to one of claims 1 to 9, **characterized in that** each fixing device is flat, or in the shape of a banana, half-moon, rod, circle or square.

11. The fixing kit according to one of claims 1 to 10, **characterized in that** each fixing device is made from metal, plastic, wood, composite material, or a combination thereof.

12. The fixing kit according to one of claims 1 to 11, **characterized in that** it further comprises means for securing a support attachment means (30) with the fixing device coupling means (38).

13. A heating or air conditioning apparatus assembly comprising a heating or air conditioning apparatus and a fixing kit according to one of claims 1 to 12.

14. A method for changing a heating or air conditioning apparatus mounted on a surface (S), comprising the steps consisting of:
- disassembling the heating or air conditioning apparatus from the surface (S),
- fixing a new heating or air conditioning apparatus by using a fixing kit according to one of claims 1 to 12, without drilling a new hole (37) in the surface (S), by fixing each attachment means of the support (30) of the new heating or air conditioning apparatus to a hole (37) already formed in the surface (S) either directly, or by means of one of the fixing devices (38) of the fixing kit when the attachment means of the support (30) is not aligned with a hole (37) already formed in the surface.

15. A method for changing a heating or air conditioning apparatus mounted on a surface (S), comprising the steps consisting of:
- disassembling the heating or air conditioning apparatus from the surface (S),
- fixing a new heating or air conditioning apparatus or its support (30) by using at least one fixing device (1; 1'; 11, 21; 38), an anchoring hole (4; 4'; 14; 24) being formed in each fixing device (1; 1'; 11, 21; 38) for the fixing of the fixing device (1; 1'; 11, 21; 38) on the surface (S), each fixing device (1; 1'; 11, 21; 38) further bearing a coupling means (3; 3'; 13; 25) configured to be coupled with a complementary means borne by one of the heating or air conditioning apparatus and its support (30), the new heating or air conditioning apparatus or its support (30) being fixed, without drilling a new hole (37) in the surface (S), by fixing each attachment means of the new heating or air conditioning apparatus or its support to a hole (37) already formed in the surface (S) either directly, or by means of one of at least one fixing device (1; 1'; 11, 21; 38) when the attachment means of the new heating or air conditioning apparatus or its support is not aligned with a hole (37) already formed in the surface.
